# EUROPÄISCHE PATENTSCHRIFT

(11) **EP 0 440 889 B1**
(45) Veröffentlichungstag und Bekanntmachung des Hinweises auf die Patenterteilung: **26.05.1993**
(21) Anmeldenummer: 90121461.9
(22) Anmeldetag: 09.11.1990
(51) Int. Cl.: B65F 1/08, B65D 43/26

(54) **Abfalleimer**
Waste receptacle
Poubelle

(30) Priorität: 08.02.1990 DE 9001432 U
(43) Veröffentlichungstag der Anmeldung: 14.08.1991
(73) Patentinhaber: Westermann Kommanditgesellschaft, D-59759 Arnsberg (DE)
(72) Erfinder:
(74) Vertreter: Rieder, Hans-Joachim, Dr.

(56) Entgegenhaltungen:
- US-A- 1 333 051
- US-A- 2 063 507
- US-A- 2 888 307

## Beschreibung

Die Erfindung betrifft einen Abfalleimer mit kuppelförmigem Kopf und deckelverschlossener Einwurföffnung, welche von dem auf einer Sekantenebene zur Kuppelwölbung liegenden Rand einer am Abfalleimer sitzenden Wand gebildet und von zwei entsprechend gewölbten Deckelteilen verschlossen ist, welche parallel zur Kuppelwölbung aus ihrer über die Sekantenebene vorstehenden Stellung hinter die Kuppelwand durch Betätigen einer beide Deckelfächen gleichzeitig bewegenden Öffnungsmechanik absenkbar sind.

Aus den Fig. 1 - 3 der US-A-2 063 507 geht ein im Grundriß halbkreisförmiger Abfallsammler hervor. Der Außeneimer besitzt in seiner gewölbten Mantelwand eine konzentrisch zu dieser verlaufende Tür zum Einsetzen eines im Grundriß ebenfalls halbkreisförmig gestalteten Inneneimers. Am oberen Ende des Außeneimer ist eine Kuppelwand festgelegt. Zwischen dem unteren Rand derselben und der Öffnung des Inneneimers erstreckt sich ein erheblicher Freiraum. Dieser ist erforderlich, damit das in Form eines Viertelabschnittes gestaltete Deckelteil in die Öffnungslage verschwenken kann. Letzteres verringert naturgemäß das Füllvolumen des Abfallsammlers im Verhältnis zu seiner gesamten Größe. Dieser Nachteil tritt auch dann auf, wenn, wie diese US-A-2 063 507 textlich herausstellt, ein kreisförmiger Grundriß des Abfallsammlers gewählt wird. Bei Anordnung zweier Deckelteile, die analog ausgeführt sind, würde ebenfalls ein erheblicher Freiraum für die Deckelbewegung erforderlich sein.

Der Erfindung liegt daher die Aufgabe zugrunde, einen Abfalleimer der in Rede stehenden Art in herstellungstechnisch einfacher Weise so auszugestalten, daß im Verhältnis zur Größe des Abfalleimers ein optimales Füllvolumen verwirklichbar ist.

Gelöst wird diese Aufgabe bei einem gattungsgemäßen Abfalleimer durch die im Kennzeichen des Anspruches 1 angegebenen Merkmale.

Die Unteransprüche betreffen vorteilhafte Weiterbildungen der erfinderischen Lösung.

Zufolge derartiger Ausgestaltung ist der Gebrauchswert eines gattungsgemäßen Abfalleimers erhöht. Bei der Deckelöffnung bewegen sich die Deckelteile parallel zur Kuppelkontur aus ihrer über die Sekantenebene vorstehenden Stellung hinter die Kuppelwand schwenkend abwärts. Bei Erreichen der Öffnungsstellung erstrecken sich dann die in Gestalt von Kugel-Achtelabschnitten ausgebildeten Deckelteile ausschließlich hinter der Kuppelwand und befinden sich dort in einer Verstecklage. Das bedeutet, daß die Kuppelwand, Deckelteile und Einwurföffnung in einem bestimmten Verhältnis zueinanderstehen. Ferner verbleibt bei Ausbildung der Deckelteile in Gestalt von Kugel-Achtelabschnitten eine relativ große Einwurföffnung, die etwa einem Kugel-Viertelabschnitt entspricht. Dies erlaubt es, auch großvolumige Abfallstücke behinderungsfrei in das Innere des Abfalleimers einzubringen. Auch sind max. Füllungen des Abfalleimers möglich. Bei gefülltem Abfalleimer taucht der Deckel nicht störend in das Abfalleimerinnere hinein. Das Füllvolumen des Abfalleimers ist daher in bezug auf dessen Größe optimal. Verbunden damit ist auch eine Gewichtseinsparung, was die Handhabung des Abfalleimers erleichtert.

Das Öffnen der Deckelteile ist mittels einer vom Fußpedal hochlaufenden Betätigungsstange einfach vorzunehmen. Es müssen die Deckelteile nicht von Hand in die Spreizstellung gebracht werden, um Zugang zur Einwurföffnung zu haben. Als bautechnisch günstig erweist es sich, daß die Betätigungsstange in einen Schieber ausläuft. Dieser besitzt seinerseits zwei gegabelte Schenkel, welche sich beiderseits der gemeinsamen Achse der beiden Deckelteile erstrecken und je im Zapfen/Schlitzeingriff zu einem Deckelteil stehen. Der entsprechende Zapfen/Schlitz eingriff befindet sich dabei im Spitzenbereich der Kugelabschnitte, also in einem Bereich unterhalb des Randes der Einwurföffnung und damit in einer Verstecklage. Wird das Fußpedal in Abwärtsrichtung beaufschlagt, so führt dies zu einer Mitnahme der Betätigungsstange, die ihrerseits den Schieber in Abwärtsrichtung mitnimmt. Einhergehend wird über den Zapfen/Schlitzeingriff jedes Deckelteil um den gemeinsamen Drehpunkt verschwenkt, und zwar parallel zur Kuppelkontur hinter die Kuppelwand. Mit einem Zurückkehren des Fußpedals in seine Ausgangsstellung nehmen zwangsläufig die beiden Deckelteile ihre Verschlußlage ein, indem sie die Einwurföffnung überragen und die Kuppelform des Kopfes wieder herstellen. Von Vorteil erweist es sich, wenn die beiden Deckelteile in Schließrichtung federbelastet sind. Wird das Fußpedal nicht mehr beaufschlagt, führt die Federbelastung die beiden Deckelteile in die Verschlußstellung zurück. Zusätzlich erfüllt die Federbelastung noch die Aufgabe, das Fußpedal in die Ausgangsstellung zurückzuführen. Als Feder eignet sich insbesondere eine im Spitzenbereich der Kugel-Achtelabschnitte erstreckende, über die Schließfuge reichende Zugfeder. Die Belastung auf beide Kugel-Abschnitte ist daher gleich. Optimal ist es, zwei einander sich gegenüberliegende Zugfedern den Kugel-Achtelabschnitten zuzuordnen unter weitgehender Vermeidung von Verkantungen beim Öffnen und Schließen der Deckelteile. Wird der Abfalleimer mit einem Boden versehen, so geschieht das Füllen und Entleeren durch die Einwurföffnung. Es bietet sich jedoch auch die Möglichkeit an, dem Abfalleimer einen Inneneimer zuzuordnen, über welchen der Abfalleimer stülpbar ist. Das Befüllen geschieht nach wie vor durch die Einwurföffnung. Zum Entleeren ist der Abfalleimer aus seiner übergestülpten Stellung zu bringen unter Freigabe des Inneneimers, welcher dann für sich entleerbar ist. Nach durchgeführtem Entleerungsvorgang kann dann der Abfalleimer wieder in seine den Inneneimer überfangende Stellung gebracht werden. Ein weiteres vorteilhaftes Merkmal der Erfindung ist darin zu sehen, das Fußpedal an einer bogenförmigen Schwinge anzuordnen. Letztere verläuft nahe der Innenwand des Abfalleimer-Gehäuses parallel zu diesem über einen Winkel von 180°, so daß auch das Unterbringen eines Inneneimers im Abfalleimer-Gehäuse möglich ist. Es erstreckt sich dann nämlich die Schwinge in dem Ringraum zwischen Inneneimer und Abfalleimer-Gehäuse. Damit beim Einbringen von Abfall dieser nicht in den Ringraum gelangen kann, ist der obere Rand des Inneneimers von einem oberen Randring des Abfalleimer-Gehäuses übergriffen. Eine weitere Funktion erfüllt der Randring dadurch, daß er die Lagerträger haltert. Zu diesem Zweck ist der Randring auch von den Schenkeln des Schiebers durchsetzt. Eine Doppelfunktion kommt auch den gegeneinander tretenden Kanten der Deckelteile zu, indem diese eine Abwinklung ausbilden. Einerseits kann für die Deckelteile dünnes Material verwendet werden. Die Abwinklungen führen zu der ausreichenden Steifigkeit. Ferner schließen diese Abwinklungen eine Verletzungsgefahr aus, falls bei einer Zurückstellung der gegeneinander federbelasteten Deckelteile sich noch eine Hand zwischen diesen befinden sollte. Die Öffnungsverlagerung der Deckelteile ist begrenzt durch den Randring des Abfalleimer-Gehäuses. Der Randring bildet nämlich noch einen Anschlag für die Bewegung der Deckelteile in Öffnungsrichtung.

Nachstehend werden zwei Ausführungsbeispiele der Erfindung anhand der Fig. 1 - 9 erläutert. Es zeigt
- Fig. 1: eine Ansicht eines seine geschlossene Stellung einnehmenden Abfalleimers gemäß der ersten Ausführungsform,
- Fig. 2: eine Draufsicht auf den Abfalleimer,
- Fig. 3: einen Längsschnitt durch den Abfalleimer auf Höhe der Schließfuge der Kugel-Achtelabschnitte bei strichpunktiert angedeuteter Kuppel,
- Fig. 4: die Ansicht gemäß Pfeilrichtung IV in Fig. 3, und zwar bei sich in Öffnungsstellung befindlichen Deckelteilen,
- Fig. 5: den Schnitt nach der Linie V-V in Fig. 3,
- Fig. 6: die Ansicht gemäß Pfeilrichtung VI in Fig. 3, betreffend die Schließstellung der Deckelteile,
- Fig. 7: eine der Fig. 4 entsprechende Darstellung, jedoch ebenfalls die Schließstellung der Deckelteile betreffend,
- Fig. 8: eine Draufsicht auf den Abfalleimer, und zwar bei fortgelassener Kuppel bei in Schließstellung befindlichen Deckelteilen und
- Fig. 9: teils in Ansicht, teils im Schnitt den Abfalleimer gemäß der zweiten Ausführungsform, bei welchem unter Verzicht einer Schwinge die Betätigungsstange in einem innenseitigen Lager des Abfalleimer-Gehäuses geführt ist.

Der als Ganzes mit der Bezugsziffer 1 versehene Abfalleimer besitzt ein Abfalleimer-Gehäuses 2, welches in konzentrischer Ausrichtung über einen Inneneimer 3 gestülpt ist. Der untere Rand 4 des Abfalleimer-Gehäuses 2 ist von einem aus Gummi oder Kunststoff bestehenden Standkragen 5 umfaßt. In einem vom unteren Rand 4 und Standkragen 5 gebildeten Ringraum lagert eine bogenförmige Schwinge 6. Diese verläuft entlang der Innenwand des Abfalleimer-Gehäuses 2 und erstreckt sich über etwa 180°. Die beiden sich diametral gegenüberliegenden Schwingenlagerzapfen 7 sitzen an dem Standkragen 5.

Von der Schwingenmitte gehen zwei Ausleger 8 aus, die ein Fenster 9 im unteren Bereich des Abfalleimer-Gehäuses 2 durchgreifen. An den das Abfalleimer-Gehäuse überragenden Enden tragen die Ausleger 8 ein Fußpedal 10. In der Ausgangsstellung desselben liegt eine in Auswärtsrichtung ansteigende Lage der bogenförmigen Schwinge 6 vor, vgl. Fig. 3. Zwischen den Auslegern 8 trägt die Schwinge 6 eine Lagerlasche 11, die von einem abgewinkelten Ende 12 einer hochlaufenden Betätigungsstange 13 durchsetzt ist. Das obere Ende der Betätigungsstange 13 ist ebenfalls mit einer Abwinklung 14 versehen. Letztere durchgreift auf Höhe des oberen Randes 15 des Inneneimers 3 ein Loch 16 eines Schiebers 17, der sich in zwei aufwärts gerichtete Schenkel 18 gabelt. Dieselben durchsetzen querschnittsangepaßte Durchbrechungen 19 eines den oberen Rand 15 übergreifenden Randringes 20, der am oberen Stirnrand 21 des Abfalleimer-Gehäuses 2 festgelegt ist. Wie aus Fig. 3 ersichtlich ist, überragt der obere Stirnrand 21 den oberen Rand 15 des Inneneimers 3.

Die den Randring 20 überragenden Schenkel 18 des Schiebers 17 sind in Nuten 22 eines Lagerträgers 23 geführt. Zur Halterung desselben dient der Randring 20. In diametraler Gegenüberlage zum Lagerträger 23 haltert der Randring 20 einen weiteren Lagerträger 24. Jeder der beiden Lagerträger 23, 24 ist mit je einem Zapfen 25 bestückt, um welche zwei untereinander formgleiche Deckelteile 26 in Gestalt von Kugel-Achtelabschnitten lagern. Durch die Deckelteile 26 wird eine Einwurföffnung 27 einer Kuppel 28 eines kuppelförmigen Kopfes 29 des Abfalleimers 1 geschlossen. Die Deckelaußenfläche ist dabei der Kuppelkontur angepaßt. Erreicht wird dies dadurch, daß der Rand 30 der Einwurföffnung 27 auf einer Sekantenebene der Kuppel 28 liegt. Die Deckelfläche der beiden untereinander formgleichen Deckelteile 26 stehen über diese Sekantenebene vor und ergänzen die Kuppel 28 zu dem kuppelförmigen Kopf 29. Beide Deckelteile 26 stoßen in einer Schließfuge 31 in der Quermittelebene zur Schwenkebene zusammen. Die den gemeinsamen Drehpunkt der beiden Deckelteile 26 bildenden Zapfen 25 durchsetzen die Kugel-Achtelabschnitte im Spitzenbereich.

Die vorgenannten Schenkel 18 des Schiebers erstrecken sich beiderseits des gemeinsamen Drehpunktes der beiden Deckelteile und stehen im Zapfen/Schlitzeingriff 32, 33 zu dem von ihnen flankierten Deckelteil 26. Der Zapfen/Schlitzeingriff befindet sich ebenfalls im Spitzenbereich der Kugel-Achtelabschnitte der Deckelteile 26. Im einzelnen ist jedes Deckelteil mit einem Zapfen 32 ausgestattet, der in einen horizontal ausgerichteten Schlitz 33 des zugehörigen Schenkels 18 eintaucht.

Beide Deckelteile 26 sind in Schließrichtung federbelastet. Erreicht wird dies durch eine im Spitzenbereich der Kugel-Achtelabschnitte sich erstreckende, über die Schließfuge 31 reichende Zugfeder 38, deren Enden an Zapfenabschnitten 34 der Deckelteile 26 festgelegt sind. Es sind jeweils zwei solcher Zugfedern 38 oberhalb der Lagerträger 23, 24 den Deckelteilen 26 zugeordnet.

Die Deckelteile 26 sind mit je einer Abwinklung 35 ausgestattet. Mit diesen treten die Deckelteile in der Schließfuge 31 gegeneinander. Die Abwinklungen 35 schließen eine Verletzungsgefahr aus und stabilisieren die aus dünnem Material bestehenden Kugel-Achtelabschnitte.

Die Kuppel 28 übergreift den Stirnrand 21 des Abfalleimer-Gehäuses 2. Zur Festlegung dienen aus Fig. 1 hervorgehende Blechschrauben 36, die sowohl den unteren Bereich der Kuppel 28, den Stirnrand 21 des Abfalleimer-Gehäuses als auch den Randring 20 durchgreifen und diese vorgenannten Bauteile zu einer festen, zusammengehörigen Baueinheit verbinden.

Es stellt sich folgende Wirkungsweise ein:
Soll der Abfalleimer bzw. dessen Inneneimer befüllt werden, so ist das Fußpedal 10 in Abwärtsrichtung zu belasten. Einhergehend verlagert sich dieses in Abwärtsrichtung und verschwenkt auch damit die bogenförmige Schwinge 6. Hierbei wird die Betätigungsstange 13 mitgenommen, die ihrerseits den Schieber 17 aus der Stellung gemäß Fig. 7 in die Stellung gemäß Fig. 4 in Abwärtsrichtung verlagert. Zufolge des Zapfen/Schlitzeingriffes 32, 33 verschwenken die in Form von Kugel-Achtelabschnitten gestalteten Deckelteile 26 aus ihrer über die Sekantenebene vorstehenden Lage hinter die Kuppelwand in Abwärtsrichtung, vgl. Fig. 4, und bilden dadurch eine groß bemessene Einwurföffnung 27. Eine Anschlagbegrenzung der Abwärtsbewegung kann dadurch erzeugt sein, daß die den Abwinklungen 35 gegenüberliegenden Randkanten der Deckelteile 26 den Randring 20 beaufschlagen. Ebenfalls könnte eine Anschlagbegrenzung jedoch auch durch einen entsprechend groß bemessenen Weg des Fußpedals 10 oder der Schwinge 6 erzielt werden. Die Anschlagbegrenzung könnte auch in den Schieberweg mit hineingenommen werden.

Während des Auseinanderschwenkens der Deckelteile 26 werden die Zugfedern 38 gespreizt und demgemäß aufgeladen. Entfällt die Belastung auf das Fußpedal 10, bringen die Zugfedern 38 die Deckelteile in ihre Schließlage zurück, wobei die Abwinklungen 35 gegeneinanderstoßen. Verbunden mit dem Zurückkehren der Deckelteile 26 in ihre Schließlage wird über den Zapfen/Schlitzeingriff der Schieber 17 in seine Ausgangsstellung zurückgeführt und damit über die Betätigungsstange 13 das Fußpedal 10 mit bogenförmiger Schwinge 6.

Zum Entleeren eines gefüllten Inneneimers 3 ist der Abfalleimer 1 aus seiner diesen überstülpenden Lage abzuheben, der Inneneimer 3 auszuschütten und danach das Abfalleimer-Gehäuses wieder überzustülpen.

Bei der abgewandelten Ausgestaltung gemäß Fig. 9 entfällt eine bogenförmige Schwinge 6. Für eine ausreichende Führung der Betätigungsstange 13 sorgt nun ein an der Innenwand des Abfalleimer-Gehäuses 2 befestigtes Lager 37. Der übrige Aufbau des Abfalleimers entspricht der zuvor abgehandelten Ausführungsform. Daher tragen gleiche Bauteile gleiche Bezugsziffern.

## Patentansprüche

1. Abfalleimer (1) mit kuppelförmigem Kopf und deckelverschlossener Einwurföffnung (27), welche von dem auf einer Sekantenebene zur Kuppelwölbung liegenden Rand (30) einer am Außeneimer sitzenden Wand gebildet und von zwei entsprechend gewölbten Deckelteilen (26) verschlossen ist, welche parallel zur Kuppelwölbung aus ihrer über die Sekantenebene vorstehenden Stellung hinter die Kuppelwand (28) durch Betätigen einer beide Deckelteile (26) gleichzeitig bewegenden Öffnungsmechanik absenkbar sind, dadurch gekennzeichnet, daß die um eine gemeinsame Achse (Zapfen 25) gelagerten Deckelteile (26) in Gestalt von Kugel-Achtelabschnitten gebildet sind und die Kuppelwand (28) derart dimensioniert ist, daß sich die Kugel-Achtelabschnitte in ihrer Öffnungsstellung ausschließlich hinter der Kuppelwand (28) erstrecken.

2. Abfalleimer nach Anspruch 1, dadurch gekennzeichnet, daß die von einem Fußpedal (10) hochlaufende Betätigungsstange (13) in einen Schieber (17) ausläuft, der sich in zwei Schenkel (18) gabelt, die sich beiderseits der Achse (Zapfen 25) der beiden Deckelteile (26) erstrecken und je im Zapfen/Schlitzeingriff (32/33) zu einem Deckelteil (26) stehen im Spitzenbereich der Kugel-Achtelabschnitte.

3. Abfalleimer nach Anspruch 2, dadurch gekennzeichnet, daß die beiden Schenkel (18) in Nuten (22) eines der beiden Lagerträger (23,24) geführt sind.

4. Abfalleimer nach den Ansprüchen 1 und 2, dadurch gekennzeichnet, daß die beiden Deckelteile (26) in Schließrichtung federbelastet sind.

5. Abfalleimer nach den Ansprüchen 1 und 4, gekennzeichnet durch eine sich im Spitzenbereich der Kugel-Achtelabschnitte erstreckende, über die Schließfuge (31) reichende Zugfeder (38).

6. Abfalleimer nach den Ansprüchen 1, 4 und 5, gekennzeichnet durch zwei einander sich gegenüberliegende Zugfedern (38).

7. Abfalleimer nach Anspruch 1, gekennzeichnet durch einen Inneneimer (3), über welchen der Außeneimer (2) stülpbar ist.

8. Abfalleimer nach Anspruch 2, dadurch gekennzeichnet, daß das Fußpedal (10) an einer bogenförmigen Schwinge (6) sitzt, die an der Innenwand des Außeneimers (2) parallel zu diesem über etwa 180° verläuft.

9. Abfalleimer nach den Ansprüchen 3 und 7, dadurch gekennzeichnet, daß der obere Rand (15) des Inneneimers (3) von einem oberen Randring (20) des Außeneimers (2) übergriffen ist, an dem die Lagerträger (23,24) sitzen und der von den Schenkeln (18) durchsetzt ist.

10. Abfalleimer nach Anspruch 1, dadurch gekennzeichnet, daß die gegeneinandertretenden Kanten der Deckelteile (26) eine Abwinklung (35) aufweisen.

11. Abfalleimer nach Anspruch 9, dadurch gekennzeichnet, daß der Randring (20) des Außeneimers (2) einen Anschlag für die Bewegung der Deckelteile (26) in Öffnungsrichtung bildet.

## Claims

1. Refuse bin (1) with a dome-like head and an insertion opening (27) closed by a lid, which opening is formed by the edge (30) of a wall seated on the refuse bin, said edge located in a secant plane to the arch of the dome, and closed by two correspondingly arched lid portions (26) which can be lowered parallel to the arch of the dome out of their position projecting beyond the secant plane to behind the dome wall (28), by actuation of an opening mechanism which moves both lid portions (26) simultaneously, characterised in that the lid portions (26) which are mounted about a common axis (journals 25) are in the form of spherical eighth segments, and the dome wall (28) has dimensions such that the spherical eighth segments in their open position extend exclusively behind the dome wall (28).

2. Refuse bin according to claim 1, characterised in that the control rod (13) extending upwardly from a foot pedal (10) ends in a slider (17) which forks into two arms (18) which extend on both sides of the axis (journals 25) of the two lid portions (26) and are each in tenon and mortise engagement (32/33) with a lid portion (26) in the apical region of the spherical eighth segments.

3. Refuse bin according to claim 2, characterised in that the two arms (18) are guided in grooves (22) of one of the two bearing supports (23, 24).

4. Refuse bin according to claims 1 and 2, characterised in that the two lid portions (26) are spring loaded in the direction of closing.

5. Refuse bin according to claims 1 and 4, characterised by a tension spring (38) extending in the apical region of the spherical eighth segments across the closure gap (31).

6. Refuse bin according to claims 1, 4 and 5, characterised by two mutually opposed tension springs (38).

7. Refuse bin according to claim 1, characterised by an inner bin (3) over which the outer bin (2) can be inverted.

8. Refuse bin according to claim 2, characterised in that the foot pedal (10) is mounted on an arcuate rocker (6) which extends on the inner wall of the outer bin (2) parallel thereto over about 180°.

9. Refuse bin according to claims 3 and 7, characterised in that the upper edge (15) of the inner bin (3) is overlapped by an upper edge ring (20) of the outer bin (2), on which the bearing supports (23, 24) are mounted and through which the arms (18) extend.

10. Refuse bin according to claim 1, characterised in that the abutting edges of the lid portions (26) comprise an angled portion (35).

11. Refuse bin according to claim 9, characterised in that the edge ring (20) of the outer bin (2) forms a stop for movement of the lid portions (26) in the direction of opening.

## Revendications

1. Poubelle (1) ayant une coiffe en forme de dôme et une ouverture d'introduction (27) fermée par un couvercle, qui est formée par le bord (30) situé sur un plan sécant de la voûte du dôme, d'une paroi constituant le seau extérieur et est fermée par deux éléments (26) de couvercle bombés de manière correspondante, lesquels sont abaissables parallèlement à la voûte du dôme à partir de leur position se trouvant au-dessus du plan sécant par l'action d'un mécanisme d'ouverture déplaçant simultanément les deux éléments de couvercle (26), caractérisée en ce que les éléments de couvercle (26) tourillonnés autour d'un axe commun (arbre 25) sont conformés en segments d'un huitième de sphère et en ce que la paroi du dôme (28) est dimensionnée de telle manière que lesdits segments d'un huitième de sphère dans leur position d'ouverture se trouvent en totalité derrière la paroi du dôme (28).

2. Poubelle selon la revendication 1, caractérisée en ce que la tige de commande (13) s'actionnant par une pédale (10) aboutit à un coulisseau (17) qui se divise en deux branches (18) qui s'étendent de chaque côté de l'axe (arbre 25) des deux éléments de couvercle (26) et qui sont chacune en liaison broche-fente (32, 33) avec un élément de couvercle (26) au sommet du segment d'un huitième de sphère.

3. Poubelle selon la revendication 2, caractérisée en ce que les deux branches (18) sont guidées dans des rainures (22) de l'un des deux pivots (23, 24).

4. Poubelle selon les revendications 1 et 2, caractérisée en ce que les deux éléments de couvercle (26) sont rappelés par ressort de la position de fermeture.

5. Poubelle selon les revendications 1 et 4, caractérisée par un ressort de traction (38) disposé au sommet du segment d'un huitième de sphère par dessus le joint de fermeture (31).

6. Poubelle selon les revendications 1, 4 et 5, caractérisée par deux ressorts de traction (38) se faisant face.

7. Poubelle selon la revendication 1, caractérisée par un seau intérieur (3) sur lequel peut être engagé le seau extérieur (2).

8. Poubelle selon la revendication 2, caractérisée en ce que la pédale (18) est montée sur un balancier courbe (6) qui s'étend parallèlement à la paroi intérieure du seau extérieur (2) sur environ 180°.

9. Poubelle selon les revendications 3 et 7, caractérisée en ce que le bord supérieur (15) du seau intérieur (3) est recouvert par un rebord annulaire supérieur (20) du seau extérieur (2) qui porte les pivots (23, 24) et que traversent les branches (18).

10. Poubelle selon la revendication 1, caractérisée en ce que les bords accolés des éléments de couvercle (26) présentent un repli (35).

11. Poubelle selon la revendication 9, caractérisée en ce que le rebord annulaire (20) du seau extérieur (2) forme une butée lors du déplacement de l'élément de couvercle (26) vers l'ouverture.
